# EUROPÄISCHE PATENTSCHRIFT

(11) **EP 0 694 638 B1**
(45) Veröffentlichungstag und Bekanntmachung des Hinweises auf die Patenterteilung: **15.09.1999**
(21) Anmeldenummer: 95110391.0
(22) Anmeldetag: 04.07.1995
(51) Int. Cl.: D03D 49/12

(54) **Spanneinheit für die Webkette einer Webmaschine**
Warp tension device for a loom
Dispositif de tension pour la chaîne d'un métier à tisser

(30) Priorität: 30.07.1994 DE 4427129
(43) Veröffentlichungstag der Anmeldung: 31.01.1996
(73) Patentinhaber: LINDAUER DORNIER GESELLSCHAFT M.B.H, 88129 Lindau (DE)
(72) Erfinder: Häussler, Horst, Dipl.-Ing. (FH), D-88131 Lindau (DE); Herrlein, Wilhelm, Dipl.-Ing. (FH), D-88239 Neuravensburg (DE)

(56) Entgegenhaltungen:
- EP-A- 0 109 472
- EP-A- 0 231 726
- EP-A- 0 409 306

## Beschreibung

Spanneinheit fiir die Webkette einer Webmaschine, wobei die Webmaschine eine erste äußere und zweite äußere Seitenwange aufweist, mit kettbaumseitigen über die Webbreite reichenden Funktionselementen, wie eine Streichwalze, eine Umlenkwalze, und mit wenigstens einem eine Spannkraft aufbringenden Element und mit Elementen, die die Spannkraft auf den Streichbaum übertragen.

Aus der euorpäischen Patentschrift 0 109 472 B1 ist eine Einrichtung zum Spannen einer Webkette an einer Webmaschine bekannt.
Die der bekannten Erfindung zugrundeliegende Aufgabe besteht unter anderem darin, den Forderungen nach Weben bei hohen Kettspannungen, nach konstanter Kettspannung während des Abwebens des Kettbaumes und nach möglichst geringer Trägheit des die Webkette spannenden Spannelementes bei seinen periodischen Schwingbewegungen nachzukommen.

Gelöst wird diese Aufgabe durch eine Einrichtung, die aus einem unter Federwirkung stehenden stangenartigen Spannelement und aus einem Tragbaum besteht, auf dem das Spannelement über die Webbreite mehrfach abgestützt ist, und um dessen Mittenachse das Spannelement schwenkbar angeordnet ist.
Bei dem Spannelement soll es sich um ein starr mit dem Tragbaum verbundenes und in sich nicht federndes Spannelement handeln.

Den vorgenannten Forderungen wird die bekannte Lösung dadurch gerecht, daß der Tragbaum gemeinsam mit einem Umlenkbaum für die Kettfäden zwischen Kettbaum und Spannelement, in mehreren unterhalb der Webebene mit einem maschinenfesten Träger verbundenen Lagerschilden abgestützt ist.

Eine derartige Abstützung ermöglicht, daß sowohl das Spannelement als auch der Tragbaum und der Umlenkbaum mit verhältnismäßig geringen Querschnittsdimensionen und demzufolge massearm ausgebildet werden können.
Nachteilig bei dieser Lösung ist dennoch, daß das Spannelement zwangsläufig über entsprechende Verbindungsstücke in fester Verbindung mit dem Tragbaum steht. Eine derartige Ausbildung ist kostenaufwendig im Hinblick auf den Herstellungsprozeß der Tragbaum-Spannelement-Verbindung.

Eine Einrichtung zum Spannen der Webkette ist ferner aus der europäischen Patentanmeldung 0 409 306 A1 bekannt.
Die Aufgabe der erfindungsgemäßen Lösung besteht hier darin, eine Vorrichtung zum Spannen der Webkette zu schaffen, die geeignet ist, in Abhängigkeit von der während des Fachwechsels und des Blattanschlags vorliegenden Kettspannung periodisch auf die Spannung der Webkette Einfluß zu nehmen.

Gelöst wird die Aufgabe dadurch, daß der Streichbaum (back rest) zwischen zwei innerhalb der Webmaschine angeordneten Stützen aufgenommen ist und jede Stütze auf einem unterhalb und parallel zur Webebene verlaufenden Tragarm montiert ist, der seinerseits mit dem einen freien Ende an einem zweiten jedoch schwenkbar gelagerten Arm angelenkt ist. Das andere freie Ende des Tragarmes steht mit einer Exzenterwelle eines getrieblichen Mittels in Wirkverbindung.
Mittels eines periodisch von dem getrieblichen Mittel aufgebrachten Exzenterhubes soll die Webkette periodisch gespannt und entlastet werden.

Die vorgenannte technische Lösung stellt nicht darauf ab, eine besonders massearme Spanneinheit zur Webkettenspannung unter Einbeziehung von Streichwalze und Umlenkwalze auszubilden.

Aufgabe der vorliegenden Erfindung ist es, eine Spanneinheit für die Webkette zu schaffen, die auf einen konventionellen Tragbaum, auf dem sich die Streichwalze abstützt, verzichtet, in der die Streichwalze und die Umlenkwalze massearm ausgebildet und lose aufgenommen ist und die Spanneinheit als solche innerhalb der Webmaschine schwenkbar und in Webrichtung hin und zurück verstellbar ausgebildet ist.

Diese Aufgabe wird erfindungsgemäß durch die kennzeichnenden Merkmale von Patentanspruch 1 gelöst.
Wesentliches Merkmale ist es danach, daß in einer Baueinheit, die aus einem an jeder Seitenwange der Webmaschine höhenverstellbaren ersten Bauteil und aus einem im wesentlichen parallel zur Webebene verschiebbaren zweiten Bauteil besteht, ein über die Webbreite reichender und um seine Längsachse drehbarer, vorzugsweise rotationssymmetrischer Querträger aufgenommen ist, an welchem Querträger mehrere voneinander beabstandete und in einer Ebene liegende Lagerschilde angeordnet sind, die direkt die Streichund indirekt die Umlenkwalze aufnehmen.
Zur direkten Aufnahme bilden die freien Enden der Lagerschilde ein Lager fiir die Umlenkwalze aus. An jedem Lagerschild ist ein Rollenhebel drehbeweglich gelagert, der eine Lagerung, insbesondere eine Zwei-Punkt-Lagerung, zur indirekten Aufnahme der Streichwalze durch die Lagerschilde ausbildet. Der Rollenhebel steht mit einer Kurvenscheibe in Wirkverbindung, über das die Webkettenvorspannung von wenigstens einem Spannelement auf die Streichwalze übertragen wird.
Jede Kurvenscheibe wird von einer die Lagerschilde drehbeweglich durchgreifenden Welle getragen, die über wenigstens einen drehfest mit dieser Welle verbundenen Hebel mit dem Spannelement zusammenwirkt.
Der Rollenhebel ist im Falle des Zusammenwirkens mit der Kurvenscheibe als ein einarmiger Hebel ausgebildet.

Die sich mit der erfindungsgemäßen Lösung ergebenen Vorteile bestehen im wesentlichen in der relativ massearmen Ausbildung der gesamten Spanneinheit und in dem Vermeiden einer Relativbewegung der Webkette sowohl zwischen der Streichwalze als auch zwischen der Umlenkwalze.
Ein weiterer Vorteil besteht darin, daß in beiden Fällen Walzen mit einem bestimmten Durchmesser gegen Walzen mit einem anderen Durchmesser problemlos austauschbar sind.

Die Erfindung wird nachstehend anhand eines Ausführungsbeispiels näher beschrieben.

In der Zeichnung zeigen:
Figur 1 die kettbaumseitige Spanneinheit in der Seitenansicht,
Figur 2 die kettbaumseitige Spanneinheit in perspektivischer Darstellung,
Figur 3 die Spanneinheit in der Seitenansicht mit Rollenlagerung der Umlenkwalze.

Die Spanneinheit 1 gem. der Figuren 1 bis 3 bildet u.a. einen rotations-symmetrischen Querträger 2 aus, der in der Aufnahme 3 des zweiten Bauteils 4 getragen und um seine Längsachse 2A verstellbar ist. Über die Schrauben 5 ist der Querträger 2 in der Aufnahme 3 arretierbar. Das zweite Bauteil 4 ist in Fig. 2 als Einzelteil dargestellt.

Das zweite Bauteil 4 ist mit dem an der ersten äußeren Seitenwange 6, siehe Fig. 2, höhenverstellbar angeordneten Bauteil 7 über die Führung 7A und die Langlöcher 7B durch nicht dargestellte Mittel, die die Langlöcher 4A und 4B im zweiten Bauteil 4 durchgreifen, verbunden.

An jedem zweiten Bauteil 4 ist ferner über die Bolzen 8 ein in die Webrichtung gem. Pfeil 9 weisender Träger 10 vorhanden, an dem ein erster Anlenkpunkt 11 eines Spannelementes 12, zum Beispiel eine Zugfeder, angelenkt ist.
Der zweite Anlenkpunkt 13 des Spannelementes 12 ist mit dem freien Ende eines einarmigen Hebels 14 verbunden.
Es sei erwähnt, daß die Bauteile 4, 5,7 in identischer Ausbildung und Anordnung auf der gegenüberliegenden Webmaschinenseite ein weiteres Mal vorhanden sind.

An dem von der einen Webmaschinenseite zur anderen reichenden Querträger 2 sind mehrere Lagerschilde 15, wenigstens jedoch ein erstes äußeres und ein zweites äußeres Lagerschild 15 angeordnet. Alle Lagerschilde 15 liegen in einer gemeinsamen Ebene.
Die einzelnen Lagerschilde 15 bilden an ihrem freien Ende ein Lager 15A aus, vorzugsweise eine Zweipunkt-Rollen-Lagerung zur Aufnahme der Umlenkwalze 16, siehe auch Figur 3. In Figur 3 sind die beiden Lagerrollen 17 auf den im Lagerschild 15 integrierten Drehachsen 18 drehend gelagert.
Ein als einarmiger Hebel ausgebildeter Rollenhebel 19, am besten in Figur 1 und Figur 3 zu sehen, ist schwenkbar um eine Achse 20, vorzugsweise nahe am Lagerschild 15 gelagert. Die Achse 20 ist dabei so am Lagerschild 15 festgelegt, daß der Rollenhebel 19 zusammen mit der Streichwalze 21 eine den Erfordernissen entsprechende Stell- und eine periodische Schwenkbewegung in die Richtungen des Doppelpfeiles 22 ausführen kann.
Der Rollenhebel 19 weist hier ebenfalls eine Zweipunkt-Rollen-Lagerung 19A für die Streichwalze 21 auf, siehe auch die Figuren 1 bis 3.
Die Drehachsen 23 der beiden Lagerrollen 24 sind in dem Rollenhebel 19 integriert.

Eine Abtastrolle 25 ist im Rollenhebel 19 so integriert, daß deren Drehachse 26 im Schnittpunkt des stumpfen Winkels eines zwischen den Drehachsen 23 der Lagerrollen 24 und der Drehachse 26 der Abtastrolle 25 bildbaren Dreiecks liegt.

Mit einer die Lagerschilde 15 in dem Lager 27 durchgreifenden Welle 28, an der wenigstens ein federbelasteter Hebel 14 drehfest angreift, sind Kurvenscheiben 29 verbunden. Jeweils eine Kurvenscheibe 29 steht dabei mit der betreffenden Abtastrolle 25 des Rollenhebels 19 in Wirkverbindung, siehe auch die Figuren 1 bis 3.

### ZEICHNUNGS-LEGENDE

- 1: Spanneinheit
- 2: Querträger
- 2A: Längsachse
- 3: Aufnahme
- 4: Bauteil
- 4A: Langloch
- 4B: Langloch
- 5: Schraube
- 6: Seitenwange
- 7: Bauteil
- 7A: Führung
- 7B: Langloch
- 8: Bolzen
- 9: Pfeil
- 10: Träger
- 11: Anlenkpunkt
- 12: Federelement
- 13: Anlenkpunkt
- 14: Hebel
- 15: Lagerschild
- 15A: Lager
- 16: Umlenkwalze
- 17: Lagerrolle
- 18: Drehachse
- 19: Rollenhebel
- 19A: Lager
- 20: Achse
- 21: Streichwalze
- 22: Doppelpfeil
- 23: Drehachse
- 24: Lagerrolle
- 25: Abtastrolle
- 26: Drehachse
- 27: Lager
- 28: Welle
- 29: Kurvenscheibe
- 30: Webkette

## Patentansprüche

1. Spanneinheit für die Webkette in einer Webmaschine, wobei die Webmaschine eine erste äußere und eine zweite äußere Seitenwange (6) aufweist, die durch einen Träger miteinander verbunden sind, mit mehreren über die Webbreite voneinander beabstandet angeordneten Lagerschilden (15), mit jeweils einer mit dem jeweiligen Lagerschild (15) verbundenen Achse (20), wobei die Achse (20) wenigstens einen Hebel (19) schwenkbar lagert, der ein Lager (19A) ausbildet, in welchem Lager (19A) die Streichwalze (21) lose getragen ist, mit einer kettbaumseitigen über die Webbreite reichenden Streichwalze (21), mit einer über die Webbreite reichenden Umlenkwalze (16) und mit einem eine Webkettenvorspannung aufbringenden Federelement (12) dadurch gekennzeichnet, daß der an der Achse (20) gelagerte wenigstens eine Hebel (19) als Rollenhebel ausgebildet ist und weiter **gekennzeichnet durch**
- ein kettbaumseitig an jeder Seitenwange (16) der Webmaschine angeordnetes, höhenverstellbares erstes Bauteil (7),
- ein unterhalb der Webebene in Webrichtung und zurück verschiebbares zweites Bauteil (4), das mit dem höhenverstellbaren ersten Bauteil (7) in Verbindung steht,
- einen von dem zweiten Bauteil (4) aufgenommenen, über die Webbreite reichenden und um seine Längsachse (2A) drehbaren, vorzugsweise rotations-symmetrischen Querträger (2), mit dem die Lagerschilde (15) fest verbunden sind,
- eine Lagerausbildung (15A) am freien Ende jedes Lagerschildes (15), in welchem die Umlenkwalze (16) getragen ist,
- jeweils eine mit jedem Rollenhebel (19) in abtastender Verbindung stehende Kurvenscheibe (29), die auf einer über die Webbreite reichenden Welle (28) angeordnet ist, und
- einen an der Welle (28) angreifenden Hebel (14), der mit dem die Vorspannung auf die Webkette (30) aufbringenden Federelement (12) verbunden ist.

2. Spanneinheit nach Anspruch 1, **dadurch gekennzeichnet,** daß die Lager (19A) für die Streichwalze (21) und die Lager (15A) fiir die Umlenkwalze (16) wahlweise aus einzelnen Lagerrollen (24 bzw. 17) bestehen oder als Gleitlager ausgebildet sind.

3. Spanneinheit nach Anspruch 1, **dadurch gekennzeichnet,** daß der Rollenhebel (19) eine Abtastrolle (25) trägt, deren Drehachse (26) im Schnittpunkt des stumpfen Winkels eines zwischen den Drehachsen (23) der Lagerrollen (24) und der Drehachse (26) der Abtastrolle (25) bildbarem Dreiecks liegt.

## Claims

1. Tensioning unit for the warp in a loom, wherein the loom comprises first and second outer side members (6), which are connected to one another by a support, the support having a plurality of bearing plates (15) arranged at intervals apart across the loom width, having an axle (20) connected to a respective bearing plate (15), wherein at least one lever (19) is pivotally mounted on the axle (20) and forms a bearing (19A) in which the back rest roller (21) is loosely mounted, with the back rest roller (21) extending across the loom width on the warp beam side, having a guide roller (16) extending across the loom width and having a spring element (12) applying a pretension to the warp, characterised in that the at least one lever (19) mounted on the axle (20) is in the form of a roller lever, and also characterised by
- a height-adjustable first component (7) arranged, on the warp beam side, on each side member (6) of the loom,
- a second component (4), displaceable beneath the plane of weaving back and forth in the direction of weaving, which component is connected to the height-adjustable first component (7),
- a preferably rotationally symmetrical transverse support (2), which is rotatable about its longitudinal axis (2A), is received by the second component (4), extends across the loom width and to which the bearing plates (15) are fixedly connected,
- a bearing recess (15A) at the free end of each bearing plate (15), in which the guide roller (16) is mounted,
- a cam plate (29), which is arranged on a shaft (28) extending across the loom width and is in abutment with a respective one of the roller levers (19), and
- a lever (14) acting on the shaft (28), which lever is connected to the spring element (12) applying the pretension to the warp (30).

2. Tensioning unit according to claim 1, characterised in that the bearing (19A) for the back rest roller (21) and the bearing (15A) for the guide roller (16) either consist of separate bearing rollers (24, 17 respectively) or are in the form of sliding bearings.

3. Tensioning unit according to claim 1, characterised in that the roller lever (19) carries a feeler roller (25), the axis of rotation (26) of which lies at the orthocentre of the obtuse angle of a triangle that can be formed between the axes of rotation (23) of the bearing rollers (24) and the axis of rotation (26) of the feeler roller (25).

## Revendications

1. Dispositif de tension pour la chaîne d'un métier à tisser, dans lequel le métier à tisser présente un premier montant latéral extérieur et un second montant latéral extérieur (6) qui sont reliés l'un à l'autre par une traverse, comportant plusieurs paliers-flasques (15) disposés à une certaine distance l'un de l'autre sur la largeur de tissage, ainsi que, pour chaque palier flasque (15), un axe (20) relié au palier-flasque en question (15), l'axe (20) portant, avec liberté de pivotement, au moins un levier (19) qui forme un palier (19A), palier (19A) dans lequel le rouleau étendeur (21) est porté sans aucune fixation, ainsi qu'un rouleau étendeur (21) qui s'étend sur la largeur du tissage du côté de l'ensouple et qu'un rouleau de changement de direction (16) qui s'étend sur la largeur de tissage et qu'un élément élastique (12) qui exerce une prétension de la chaîne, caractérisé par
- un premier composant (7) réglable en hauteur, disposé du côté de l'ensouple sur chaque montant latéral (16) du métier à tisser,
- un second composant (4) qui peut coulisser, en dessous du plan de tissage, dans le sens du tissage et dans le sens inverse et qui est en liaison avec le premier composant (7) réglable en hauteur,
- une traverse (2) qui est de préférence en symétrie de rotation, est reçue par le second composant (4), s'étend sur la largeur du tissage, peut tourner autour de son axe longitudinal (2A) et avec laquelle les paliers-flasques (15) sont solidarisés,
- à l'extrémité libre de chaque palier flasque (15), une configuration de palier (15A) dans laquelle est porté le rouleau de changement de direction (10),
- pour chaque levier à rouleaux (19), une came (29) qui est en liaison de contact de détection avec ce levier à rouleaux (19) et qui est disposée sur un arbre (28) qui s'étend sur la largeur du tissage, et
- un levier (14) qui agit sur l'arbre (28) et qui est relié à l'élément élastique (12) qui exerce la prétension sur la chaîne (30).

2. Dispositif de tension selon la revendication 1, caractérisé par le fait que les paliers (19A) pour le rouleau étendeur (21) et les paliers (15A) pour le rouleau de changement de direction (16) sont constitués au choix de différents rouleaux de palier (24) ou (17) ou d'un palier lisse.

3. Dispositif de tension selon la revendication 1, caractérisé par le fait que le levier à rouleaux (19) porte un rouleau de détection (25) dont l'axe de rotation (26) se situe au sommet de l'angle obtus d'un triangle formé par les axes de rotation (23) des rouleaux de palier (24) et l'axe de rotation (26) du rouleau de détection (25).
